# EUROPÄISCHE PATENTSCHRIFT

(11) **EP 1 480 180 B1**
(45) Veröffentlichungstag und Bekanntmachung des Hinweises auf die Patenterteilung: **19.04.2006**
(21) Anmeldenummer: 03011456.5
(22) Anmeldetag: 20.05.2003
(51) Int. Cl.: G08C 17/02, G08C 25/02

(54) **Verfahren und Vorrichtung zur Fernsteuerung eines medizinischen Gerätes**
Method and apparatus for remotely controlling a medical device
Procédé et dispositif de commande à distance d'un dispositif médical

(43) Veröffentlichungstag der Anmeldung: 24.11.2004
(73) Patentinhaber: TRUMPF Medizin Systeme GmbH., 07318 Saalfeld (DE)
(72) Erfinder: Döring, Ulrich, 07318 Saalfeld (DE); Georgi, Falk, 07422 Unterwirbach (DE)
(74) Vertreter: Karrais, Martin

(56) Entgegenhaltungen:
- EP-A- 0 514 244
- DE-A- 4 300 600
- DE-A- 19 959 877
- US-A- 4 211 998
- US-A1- 2002 152 008
- US-B1- 6 188 325
- PATENT ABSTRACTS OF JAPAN vol. 006, no. 103 (E-112), 12. Juni 1982 (1982-06-12) & JP 57 033847 A (NEC CORP), 24. Februar 1982 (1982-02-24)

## Beschreibung

Die Erfindung betrifft ein Verfahren zur Fernsteuerung von mindestens einem Gerät mit den Merkmalen des Oberbegriffes von Patentanspruch 1.

Die Erfindung betrifft außerdem eine Vorrichtung zur Durchführung des Verfahrens mit den Merkmalen des Oberbegriffes von Patentanspruch 11.

Medizinische Geräte, beispielsweise Operationstische, endoskopische Geräte, Hochfrequenz-Chirurgiegeräte, aber auch bildgebende Apparate, werden in zunehmendem Umfange mittels mobiler Bedienungseinheiten gesteuert. In vielen Fällen sind die Bedienungseinheiten über ein Kabel mit dem mindestens einen zu bedienenden Gerät verbunden. Es sind auch medizinische Geräte bekannt, die über eine Infrarot- oder Funkverbindung ferngesteuert bedienbar sind.

Die Bedienung unter Zuhilfenahme einer Infrarotverbindung hat den Vorteil, daß keine elektromagnetische Störstrahlung erzeugt wird. Außerdem können Infrarotverbindungen auf konstruktiv einfache Weise erzielt werden. Die Übertragung von Signalen mittels einer Infrarotverbindung ermöglicht allerdings nur sehr begrenzte Datenübertragungsraten, und optisch undurchlässige Hindernisse unterbinden eine Datenübertragung.

Erfolgt die Fernsteuerung eines zu bedienenden medizinischen Gerätes mittels einer Funkverbindung, so hat dies den Vorteil, daß damit sehr hohe Datenübertragungsraten erzielt werden können. Eine Funkverbindung zwischen der mobilen Bedienungseinheit und dem medizinischen Gerät zeichnet sich außerdem durch eine große Reichweite aus. Nachteilig an einer Funkverbindung ist es jedoch, daß die Verbindung zwischen der Bedienungseinheit und dem zu bedienenden Gerät in vielen Fällen selbst dann erhalten bleibt, wenn das Gerät aus dem Raum, in dem es zuvor mittels der Bedieneinheit bedient wurde, entfernt wird. Damit besteht die Gefahr, daß mittels der als separate Baueinheit ausgebildeten Bedienungseinheit irrtümlicherweise medizinische Geräte bedient werden, deren Bedienung nicht beabsichtigt war und die von der Bedienungsperson in diesem Moment auch nicht beaufsichtigt werden.

Aus der DE 43 00 600 A1 ist eine fernbedienbare Sicherungseinrichtung für Kraftfahrzeuge bekannt, wobei Sicherungsmittel des Kraftfahrzeugs mittels einer mobilen Bedienungseinheit gesteuert werden können. Die mobile Bedienungseinheit umfaßt einen Funksender und einen Infrarotempfänger und den Sicherungsmitteln des Kraftfahrzeugs ist ein Funkempfänger und ein erster Infrarotsensor zugeordnet. Vom Funksender der Bedienungseinheit kann ein Funksignal an den Funkempfänger der Sicherungsmittel übertragen werden, die daraufhin einen Infrarotsender zur Aussendung eines Infrarotsignales veranlassen, das von einem Infrarotempfänger der Bedienungseinheit empfangen wird. Letztere sendet daraufhin ein weiteres Funksignal aus, und erst wenn dieses weitere Funksignal vom Funkempfänger der Sicherungsmittel empfangen wird, hat dies zur Folge, daß diese aktivierbar sind.

Aus der EP 0 514 244 A1 ist eine Funkfernsteuerungseinrichtung für eine bewegliche motorisierte Maschine bekannt. Die Steuerung der beweglichen Maschine erfolgt mittels einer mobilen Bedienungseinheit über eine Funkverbindung. Eine Funkverbindung wird jedoch nur dann bereitgestellt, wenn ein Infrarotempfänger der mobilen Bedienungseinheit ein Infrarotsignal eines Infrarotsenders der beweglichen motorisierten Maschine empfängt. Dadurch ist sichergestellt, daß eine Funkverbindung nur bei Bestehen einer Sichtverbindung zwischen mobiler Bedienungseinheit und beweglicher motorisierter Maschine hergestellt wird.

Aufgabe der vorliegenden Erfindung ist es, ein Verfahren sowie eine Vorrichtung zur Fernbedienung eines Gerätes der eingangs genannten Art derart weiterzubilden, daß die Bedienungseinheit eine sehr bedienungsfreundliche Fernsteuerung ermöglicht, wobei die Fernbedienung mittels der Bedienungseinheit nur möglich ist, wenn eine Sichtverbindung zwischen mobiler Bedienungseinheit und dem zu bedienenden Gerät besteht, daß aber auch ohne Bestehen einer solchen Sichtverbindung das medizinische Gerät bedienbar ist.

Diese Aufgabe wird bei einem Verfahren der eingangs genannten Art erfindungsgemäß dadurch gelöst, daß das zu bedienende Gerät ein medizinisches Gerät ist und zusätzlich mit einer zentralen Steuereinheit gekoppelt wird und wahlweise mittels der zentralen Steuereinheit oder mittels der mobilen Bedienungseinheit gesteuert wird, wobei zur drahtlosen Steuerung der Bedienungseinheit Steuersignale in Form von Sprachsignalen über eine Funkverbindung von der mobilen Bedienungseinheit an den Funkempfänger übertragen werden, falls zuvor vom ersten Infrarotsender Infrarotsignale über eine Infrarotverbindung an die mobile Bedienungseinheit übertragen wurden.

In die Erfindung fließt der Gedanke mit ein, daß durch Übertragung von Infrarotsignalen auf konstruktiv einfache Weise die Anwesenheit der Bedienungseinheit in dem Raum geprüft werden kann, in dem sich auch das zu bedienende medizinische Gerät befindet. Die Infrarotsignale können hierbei ein Kontrollsignal ausbilden, das von der Bedienungseinheit empfangen wird.

Hierzu umfaßt die Bedienungseinheit einen Infrarotempfänger. Die begrenzten Datenübertragungsraten, die über die erste Infrarotverbindung erzielt werden können, stellen keine Einschränkung der Bedienbarkeit des Gerätes dar, da über die erste Infrarotverbindung vor allem Signale zur Anwesenheitskontrolle übertragen werden. Steuersignale zur Bedienung des medizinischen Gerätes werden über die Funkverbindung zwischen der Bedienungseinheit und dem Funkempfänger übertragen, der seinerseits mit dem zu bedienenden medizinischen Gerät gekoppelt ist. Die Funkverbindung kann hierbei sehr stabil ausgebildet werden und ermöglicht die Übertragung von Daten mit hohen Übertragungsraten.

Eine besonders bedienungsfreundliche Fernsteuerung wird erfindungsgemäß dadurch erzielt, daß man von der Bedienungseinheit über die Funkverbindung Sprachsignale an den Funkempfänger überträgt. Dies ermöglicht eine sprachgesteuerte Bedienung des medizinischen Gerätes.

Die Funksignale können beispielsweise im DECT-(Digital Enhanced Cordless Telephone-)Verfahren oder im Bluetooth-Verfahren übertragen werden.

Das erfindungsgemäße Verfahren ermöglicht den Betrieb der Bedienungseinheit mit geringem Stromverbrauch, da der Funksender und der Infrarotempfänger nur einen geringen Stromverbrauch aufweisen. Die Energieversorgung der mobilen Bedienungseinheit kann daher auf einfache Weise mittels Batterien erfolgen.

Erfindungsgemäß werden Steuersignale erst dann per Funk von der Bedienungseinheit an den Funkempfänger übertragen, wenn zuvor die Bedienungseinheit ein Infrarotsignal empfangen hat. Das empfangene Infrarotsignal kann beispielsweise zur Freigabe des Funksenders herangezogen werden, der durch den Empfang des Infrarotsignals in die Lage versetzt wird, Steuersignale per Funk auszusenden, während er vor dem Empfang des Infrarotsignals gesperrt ist. Die Übertragung eines Steuerbefehls setzt also den vorherigen Empfang eines Infrarotsignals voraus, wobei von der Bedienungseinheit ein Infrarotsignal nur dann empfangen werden kann, wenn zwischen der Bedienungseinheit und dem Infrarotsender eine Sichtverbindung besteht.

Selbst wenn eine derartige Sichtverbindung jedoch nicht vorliegt, kann das medizinische Gerät immer noch bedient werden. Hierzu ist es zusätzlich mit einer zentralen Steuereinheit gekoppelt, die eine Steuerung des Geräts unabhängig von der Bedienungseinheit ermöglicht.

Von Vorteil ist es, wenn nach dem Empfang eines Infrarotsignales von der Bedienungseinheit ein Bestätigungssignal ausgesendet wird und Steuerbefehle der Bedienungseinheit zur Bedienung des medizinischen Gerätes erst dann ausgeführt werden, wenn der Empfang von Infrarotsignalen von der Bedienungseinheit bestätigt wurde. Damit ist auf konstruktiv einfache Weise sichergestellt, daß Steuerbefehle nur dann ausgeführt werden, wenn sich die Bedienungseinheit im selben Raum wie der Infrarotsender befindet, da ansonsten keine Sichtverbindung und damit auch keine Infrarotverbindung zwischen dem Infrarotsender und der Bedienungseinheit hergestellt werden kann.

Alternativ oder ergänzend kann vorgesehen sein, daß Steuerbefehle der Bedienungseinheit von einer Signalverarbeitungseinheit nur dann verarbeitbar sind, nachdem dieser zuvor der Empfang von Infrarotsignalen durch die Bedienungseinheit bestätigt wurde.

Von besonderem Vorteil ist es, wenn wiederholt Infrarotsignale an die Bedienungseinheit übertragen werden und vorzugsweise auch überwacht wird, ob die Bedienungseinheit den Empfang von Infrarotsignalen bestätigt. Es kann beispielsweise vorgesehen sein, daß periodisch Infrarotsignale ausgesendet werden, beispielsweise im Abstand von etwa 5 s bis etwa 30 s, vorzugsweise im Abstand von 10 s. Eine Steuerung des mindestens einen zu bedienenden medizinischen Gerätes mittels der Bedienungseinheit kann dann vorzugsweise nur in dem Falle erfolgen, daß die Bedienungseinheit den Empfang der periodisch ausgesendeten Infrarotsignale bestätigt. Hierbei kann vorgesehen sein, daß die Bestätigung des Empfangs von Infrarotsignalen in periodischen Zeitabständen zu erfolgen hat. Als besonders günstig hat es sich erwiesen, wenn eine Bestätigung des Empfangs von Infrarotsignalen zu erfolgen hat, nachdem eine vorgebbare Anzahl von Infrarotsignalen ausgesendet wurde. Bei einer konstruktiv besonders einfachen Ausgestaltung ist vorgesehen, daß von der Bedienungseinheit jedes ausgesendete Infrarotsignal bestätigt werden muß.

Das Bestätigungssignal kann von der Bedienungseinheit in Form eines Funksignales ausgesandt werden.

Alternativ kann vorgesehen sein, daß die Bedienungseinheit mit einem zweiten Infrarotsender ausgestattet wird und das Bestätigungssignal in Form eines Infrarotsignales ausgesendet wird. Letzteres kann dann von einem dem zu bedienenden Gerät zugeordneten Infrarotempfänger empfangen werden.

Bei einer besonders bevorzugten Ausführungsform des erfindungsgemäßen Verfahrens ist vorgesehen, daß mehrere zu bedienende Geräte mit dem Funkempfänger und dem ersten Infrarotsender gekoppelt und mittels der mobilen Bedienungseinheit drahtlos gesteuert werden. Eine derartige Ausgestaltung hat den Vorteil, daß mittels einer einzigen Bedienungseinheit mehrere medizinische Geräte wahlweise drahtlos steuerbar sind.

Vorzugsweise verbindet man den Funkempfänger und den Infrarotsender über eine BUS-Verbindung miteinander, wobei man an die BUS-Verbindung die zentrale Steuereinheit sowie das mindestens eine zu bedienende Gerät anschließt. Die BUS-Verbindung kann beispielsweise in Form elektrischer Leitungen oder auch in Form von Lichtleitern erfolgen. Der Einsatz einer BUS-Verbindung ermöglicht es, eine Vielzahl medizinischer Geräte an den Funkempfänger und den Infrarotsender anzuschließen, mit deren Hilfe die Geräte von der mobilen Bedienungseinheit ferngesteuert bedienbar sind.

Von besonderem Vorteil ist es, wenn mindestens ein zu bedienendes Gerät über eine zweite Infrarotverbindung mit dem Infrarotsender gekoppelt wird. Bei einer derartigen Ausgestaltung des erfindungsgemäßen Verfahrens weist der erste Infrarotsender eine doppelte Funktion auf. Zum einen dient er der Aussendung eines Kontrollsignales, das von der mobilen Bedienungseinheit empfangen wird und eine Anwesenheitskontrolle der mobilen Bedienungseinheit ermöglicht. Zum anderen kann mittels des Infrarotsenders zumindest ein zu bedienendes medizinisches Gerät über eine zweite Infrarotverbindung gesteuert werden. Als zu bedienendes Gerät kann hierbei vorzugsweise ein Operationstisch zum Einsatz kommen. Dieser weist üblicherweise eine höhenverstellbare Tragsäule sowie eine Operationstischplatte mit mindestens einem schwenkbar gelagertem Tischplattenelement auf. Üblicherweise läßt sich der Operationstisch mittels einer motorischen Antriebseinheit verstellen. Die Ansteuerung der Antriebseinheit kann über die zweite Infrarotverbindung zwischen dem ersten Infrarotsender und dem Operationstisch erfolgen, wobei der erste Infrarotsender seinerseits vorzugsweise über eine BUS-Verbindung mit dem Funkempfänger und gegebenenfalls mit weiteren zu bedienenden medizinischen Geräten verbunden ist.

Besonders günstig ist es, wenn von dem ersten Infrarotsender über die erste Infrarotverbindung an die Bedienungseinheit Daten zum Aufbau der Funkverbindung zwischen der Bedienungseinheit und dem Funkempfänger übertragen werden. Eine derartige Ausgestaltung des erfindungsgemäßen Verfahrens hat den Vorteil, daß bei der Inbetriebnahme der mobilen Bedienungseinheit zunächst zwischen dem Infrarotsender und der Bedienungseinheit Daten übertragen werden können, die den anschließenden Aufbau der Funkverbindung zwischen der Bedienungseinheit und dem Funkempfänger ermöglichen. So kann beispielsweise über die erste Infrarotverbindung eine Synchronisation des Funksenders der Bedienungseinheit mit dem Funkempfänger erfolgen. Nach erfolgter Synchronisation kann dann die Funkverbindung zwischen der Bedienungseinheit und dem Funkempfänger aufgebaut werden.

Wie eingangs erwähnt betrifft die Erfindung außerdem eine Vorrichtung zur Fernsteuerung von mindestens einem Gerät, insbesondere zur Durchführung des voranstehend genannten Verfahrens, wobei die Vorrichtung eine mobile Bedienungseinheit aufweist und das zu bedienende Gerät mit einem Funkempfänger und einem ersten Infrarotsender gekoppelt ist und die Bedienungseinheit einen Funksender sowie einen Infrarotempfänger aufweist, und wobei Steuerbefehle von der Bedienungseinheit über eine Funkverbindung an den Funkempfänger übertragbar sind und Infrarotsignale vom Infrarotsender über eine erste Infrarotverbindung an die Bedienungseinheit übertragbar sind.

Bei einer derartigen Vorrichtung wird die eingangs genannte Aufgabe erfindungsgemäß dadurch gelöst, daß das zu bedienende Gerät ein medizinisches Gerät ist und zusätzlich mit einer zentralen Steuereinheit gekoppelt ist und wahlweise mittels der zentralen Steuereinheit oder der mobilen Bedienungseinheit steuerbar ist, wobei dem Funkempfänger ein Spracherkennungsmodul zugeordnet ist und die Bedienungseinheit ein Mikrofon aufweist, und wobei Steuersignale in Form von Sprachsignalen über die Funkverbindung von der mobilen Bedienungseinheit an den Funkempfänger übertragbar sind, falls zuvor vom ersten Infrarotsender Infrarotsignale über die erste Infrarotverbindung an die mobile Bedienungseinheit übertragen wurden.

Wie bereits erläutert, ermöglicht eine derartige Ausgestaltung der Vorrichtung auf kostengünstige Weise eine Anwesenheitskontrolle der Bedienungseinheit dergestalt, daß sichergestellt ist, daß sich die Bedienungseinheit im gleichen Raum befindet wie das zu bedienende medizinische Gerät. Es kann also auf konstruktiv einfache Weise sichergestellt werden, daß Steuerbefehle der Bedienungseinheit nur dann ausgeführt oder ausgesendet werden, wenn eine Sichtverbindung zu dem zu bedienenden Gerät besteht. Unabhängig vom Bestehen einer derartigen Sichtverbindung kann das medizinische Gerät jedoch auch von der zentralen Steuereinheit gesteuert werden, die hierzu mit dem zu bedienenden Gerät gekoppelt ist.

Eine besonders einfache Bedienung des mindestens einen medizinischen Gerätes kann erfindungsgemäß dadurch erfolgen, daß dem Funkempfänger ein Spracherkennungsmodul zugeordnet ist und die mobile Bedienungseinheit ein Mikrofon aufweist, denn dies ermöglicht es, von der Bedienungseinheit Sprachsignale zur Fernsteuerung des medizinischen Gerätes zu übertragen. Derartige Spracherkennungsmodule sind dem Fachmann bekannt.

Die Bedienungseinheit kann beispielsweise nach Art eines sogenannten Headsets ausgestaltet sein.

Von der Bedienungseinheit ist ein Steuerbefehl per Funk aussendbar, wenn die Bedienungseinheit zuvor ein Infrarotsignal empfangen hat. Hierbei ist es günstig, wenn der Funksender beim Betrieb der Bedienungseinheit so lange gesperrt ist, bis die Bedienungseinheit ein Infrarotsignal empfangen hat. So kann beispielsweise vorgesehen sein, daß der Funksender mit dem Infrarotempfänger gekoppelt ist, wobei der Funksender aufgrund des Empfanges eines Infrarotsignals durch den Infrarotempfänger selbsttätig zur Übertragung eines Steuerbefehls freigebbar ist.

Günstig ist es, wenn nach Empfang eines Infrarotsignales von der Bedienungseinheit selbsttätig ein Bestätigungssignal aussendbar ist. Wird bei einer derartigen Ausgestaltung der erfindungsgemäßen Vorrichtung von der Bedienungseinheit ein Infrarotsignal des Infrarotsenders empfangen, so kann von der Bedienungseinheit selbsttätig ein Bestätigungssignal ausgesendet werden.

Vorzugsweise ist ein Steuerbefehl der Bedienungseinheit von dem zu bedienenden Gerät erst ausführbar, nachdem von der Bedienungseinheit der Empfang eines Infrarotsignales bestätigt wurde.

Alternativ oder ergänzend ist es von Vorteil, wenn die Vorrichtung eine Datenverarbeitungseinheit aufweist, mit deren Hilfe ein Steuerbefehl der Bedienungseinheit nur dann verarbeitbar ist, wenn die Bedienungseinheit den Empfang eines Infrarotsignales der Datenverarbeitungseinheit bestätigt hat.

Günstig ist es, wenn die Infrarotsignale wiederholt - vorzugsweise periodisch - aussendbar sind. So kann beispielsweise vorgesehen sein, daß vom Infrarotsender in zeitlichen Abständen von etwa 5 bis 30 s, vorzugsweise in Abständen von 10 s, eine Infrarot-Kontrollsignal aussendbar ist.

Das den Empfang eines Infrarotsignales bestätigende Bestätigungssignal der Bedienungseinheit ist vorzugsweise per Funk aussendbar.

Es kann auch vorgesehen sein, daß die Bedienungseinheit einen Infrarotsender umfaßt und das Bestätigungssignal in Form eines Infrarotsignales aussendbar ist. Eine derartige Ausgestaltung der Bedienungseinheit ermöglicht eine bidirektionale erste Infrarotverbindung zwischen der Bedienungseinheit und einem ortsfesten Infrarotmodul mit einem Infrarotsender und einem Infrarotempfänger.

Bei einer besonders bevorzugten Ausgestaltung der erfindungsgemäßen Vorrichtung sind mehrere zu bedienende Geräte mit dem Funkempfänger und dem Infrarotsender gekoppelt und mittels der Bedienungseinheit drahtlos steuerbar.

Als besonders günstig hat es sich erwiesen, wenn der Funkempfänger und der Infrarotsender über eine BUS-Verbindung miteinander verbunden sind, wobei an die BUS-Verbindung die zentrale Steuereinheit sowie mindestens ein zu bedienendes medizinisches Gerät angeschlossen sind. Hierbei kann sowohl eine drahtlose als auch eine drahtgebundene BUS-Verbindung zum Einsatz kommen, insbesondere eine BUS-Verbindung mittels elektrischer Leitungen oder mittels Lichtleiter. Die zentrale Steuereinheit kann als ortsfest angeordnetes Bedienungspanel ausgestaltet sein, dem ein Monitor zugeordnet ist, vorzugsweise ein Flüssigkristall-Monitor. Alternativ kann die zentrale Steuereinheit einen berührungsempfindlichen Bildschirm (touch-screen) aufweisen.

An die BUS-Verbindung können eine Vielzahl von medizinischen Geräten angeschlossen werden, die wahlweise von der zentralen Steuereinheit und von der mobilen Bedienungseinheit bedienbar sind.

Als günstig hat es sich erwiesen, wenn mindestens ein zu bedienendes medizinisches Gerät über eine zweite Infrarotverbindung mit dem Infrarotsender gekoppelt ist. Wie bereits erläutert, weist der ortsfeste Infrarotsender bei einer derartigen Ausgestaltung eine doppelte Funktion auf, indem er zum einen eine Anwesenheitskontrolle der Bedienungseinheit ermöglicht, wobei vom Infrarotsender an die Bedienungseinheit Infrarotsignale übertragen werden, und zum anderen ermöglicht der Infrarotsender bei einer derartigen Ausgestaltung eine ferngesteuerte Bedienung von mindestens einem medizinischen Gerät, beispielsweise einem Operationstisch.

Bei einer bevorzugten Ausgestaltung der erfindungsgemäßen Vorrichtung sind von dem Infrarotsender über die erste Infrarotverbindung an die Bedienungseinheit Daten übertragbar zum Aufbau einer Funkverbindung zwischen der Bedienungseinheit und dem Funkempfänger. Eine derartige Konstruktion ermöglicht es insbesondere, über die erste Infrarotverbindung Daten zur Synchronisation des Funksenders der Bedieneinheit mit dem ortsfesten Funkempfänger zu übertragen. Insbesondere bei der Übertragung der Funksignale im Bluetooth-Verfahren ist eine derartige Ausgestaltung der erfindungsgemäßen Vorrichtung von Vorteil.

Von besonderem Vorteil ist es, wenn die Bedienungseinheit über eine bidirektionale Funkverbindung mit dem zu bedienenden Gerät verbindbar ist. Dies ermöglicht eine Rückmeldung beispielsweise von Zustandsdaten des zu bedienenden Gerätes per Funksignal an die Bedienungseinheit.

Besonders günstig ist es, wenn die Funkverbindung zwischen der Bedienungseinheit und dem zu bedienenden Gerät als Funk-Netzwerk-Verbindung (wireless LAN) ausgestaltet ist.

Die nachfolgende Beschreibung einer bevorzugten Ausführungsform der Erfindung dient im Zusammenhang mit der Zeichnung der näheren Erläuterung. Es zeigen:
- Figur 1:: eine Prinzipdarstellung einer erfindungsgemäßen Vorrichtung zur Fernbedienung eines medizinischen Gerätes und
- Figur 2:: ein Blockschaltbild einer erfindungsgemäßen Vorrichtung zur Fernsteuerung mehrerer medizinischer Geräte.

In Figur 1 ist schematisch eine insgesamt mit dem Bezugszeichen 10 belegte Vorrichtung zur Fernsteuerung eines medizinischen Gerätes 12 dargestellt. Bei letzterem kann es sich beispielsweise um einen Operationstisch mit einer höhenverstellbaren Tragsäule und einer verschwenkbaren Tischplatte handeln.

Das zu bedienende medizinische Gerät 12 ist mit einem ortsfesten Funkmodul 14 gekoppelt sowie mit einem ortsfesten Infrarotmodul 16. Die Kopplung erfolgt bei der in Figur 1 dargestellten Ausführungsform über Verbindungsleitungen 15 bzw. 17, es könnte jedoch auch eine drahtlose Verbindung zum Einsatz kommen oder eine Verbindung mittels Lichtleiter. Außerdem kann vorgesehen sein, daß das medizinische Gerät 12 an eine BUS-Verbindung zwischen dem Funkmodul 14 und dem Infrarotmodul 16 angeschlossen ist.

Das Funkmodul 14 umfaßt einen ortsfesten Funkempfänger 18. Außerdem kann es, dies ist in Figur 1 gestrichelt dargestellt, einen ortsfesten Funksender 19 aufweisen.

Das Infrarotmodul 16 weist einen ortsfesten Infrarotsender 21 auf, zusätzlich kann das Infrarotmodul 16 einen in Figur 1 gestrichelt dargestellten Infrarotempfänger umfassen.

Die in Figur 1 dargestellte Fernsteuervorrichtung 10 umfaßt außerdem eine mobile Bedienungseinheit 25 mit einem mobilen Funkmodul 27 und einem mobilen Infrarotmodul 29. Das Funkmodul 27 weist einen mobilen Funksender 31 auf und kann zusätzlich, dies ist in Figur 1 gestrichelt dargestellt, einen mobilen Funkempfänger 32 umfassen.

Das Infrarotmodul 29 der mobilen Bedienungseinheit 25 weist einen mobilen Infrarotempfänger 34 auf und kann zusätzlich mit einem in Figur 1 gestrichelt dargestellten mobilen Infrarotsender 35 ausgestattet sein.

Zur Eingabe von Steuerbefehlen kann die Bedienungseinheit 25 beispielsweise eine an sich bekannte und deshalb in der Zeichnung nicht dargestellte Tastatur aufweisen. Steuerbefehle können vom mobilen Funksender 31 über eine Funkverbindung 37 an den ortsfesten Funkempfänger 18 übertragen werden, der über die Verbindungsleitung 15 mit dem zu bedienenden medizinischen Gerät 12 verbunden ist.

Um sicherzustellen, daß sich die mobile Bedienungseinheit 25 im gleichen Raum befindet wie das zu bedienende medizinische Gerät 12, können vom ortsfesten Infrarotsender 21 über eine Infrarotverbindung 39 Infrarotsignale an den mobilen Infrarotempfänger 34 der Bedienungseinheit 25 übertragen werden.

Der Empfang der vom ortsfesten Infrarotsender ausgesendeten Infrarotsignale kann die mobile Bedienungseinheit 25 entweder über die Funkverbindung 37 bestätigen. Alternativ kann vorgesehen sein, daß der Empfang der Infrarotsignale durch Aussenden eines infraroten Bestätigungssignales mittels des mobilen Infrarotsenders 35 erfolgt.

Der kombinierte Einsatz der Funkverbindung 37 und der Infrarotverbindung 39 ermöglicht es also, daß Steuersignale mit hoher Datenübertragungsrate von der mobilen Bedienungseinheit 25 an das zu bedienende medizinische Gerät 12 übertragen werden können, wobei jedoch durch den Einsatz der Infrarotverbindung 39 sichergestellt ist, daß zwischen der Bedienungseinheit 25 und dem zu bedienenden medizinischen Gerät 12 eine Sichtverbindung besteht. Die Bedienungseinheit 25 kann derart ausgestaltet sein, daß Steuerbefehle über die Funkverbindung 37 nur dann übertragen werden können, wenn zuvor ein Infrarotsignal empfangen wurde. Insbesondere kann vorgesehen sein, daß der Aufbau der Funkverbindung 37 mit Hilfe von Daten erfolgt, die vom ortsfesten Infrarotsender 21 an den mobilen Infrarotempfänger 34 der Bedienungseinheit 25 übertragen wurden.

In Figur 2 ist schematisch eine erfindungsgemäße Fernsteuervorrichtung 50 dargestellt mit einer mobilen Bedienungseinheit 52 zur drahtlosen Steuerung mehrerer medizinischer Geräte 54, 56 und 58. Beim medizinischen Gerät 54 kann es sich beispielsweise um einen Operationstisch handeln, während die Geräte 56 und 58 zum Beispiel als Hochfrequenz-Chirurgiegerät bzw. endoskopisches Gerät ausgebildet sein können.

Entsprechend der voranstehend erläuterten Bedienungseinheit 25 weist auch die Bedienungseinheit 52 ein Funkmodul 60 mit einem Funksender 61 auf, wobei ergänzend ein in Figur 2 gestrichelt dargestellter Funkempfänger 62 vorgesehen sein kann. Außerdem umfaßt die Bedienungseinheit 52 ein Infrarotmodul 64 mit einem Infrarotempfänger 65, wobei ergänzend ein in Figur 2 gestrichelt dargestellter Infrarotsender 66 zum Einsatz kommen kann.

Die Bedienungseinheit 52 steht über eine Funkverbindung 68 mit einem ortsfesten Funkmodul 70 in Verbindung, das einen ortsfesten Funkempfänger 71 umfaßt und zusätzlich einen in Figur 2 gestrichelt dargestellten Funksender 72 aufweisen kann.

Die Bedienungseinheit 52 unterscheidet sich von der voranstehend unter Bezugnahme auf die Figur 1 erläuterte Bedienungseinheit 25 dadurch, daß sie zusätzlich ein Mikrofon 74 aufweist, so daß ein Benutzer Sprachsignale eingeben kann, die über die Funkverbindung 68 an das ortsfeste Funkmodul 70 übertragen werden. Das Funkmodul 70 steht mit einem Spracherkennungsmodul 76 in elektrischer Verbindung, das seinerseits an ein BUS-System 78 angeschlossen ist, an das wiederum eine ortsfeste zentrale Steuereinheit 80, ein ortsfestes Infrarotmodul 82 sowie die zu bedienenden medizinischen Geräte 56 und 58 angeschlossen sind.

Die zentrale Steuereinheit 80 weist einen Monitor 84 auf sowie eine Tastatur 86, über die ein Benutzer Steuerbefehle eingeben kann. Am Monitor 84 kann der Zustand der an das BUS-System angeschlossenen Geräte 54, 56 und 58 sowie der Zustand der Bedienungseinheit 53 angezeigt werden. Statt der Tastatur 86 und des Monitors 84 kann die zentrale Steuereinheit 80 auch einen berührungsempfindlichen Bildschirm (touch-screen) aufweisen, der sowohl der Zustandsanzeige als auch der Eingabe von Steuerbefehlen dient.

Das ortsfeste Infrarotmodul 82 weist entsprechend dem voranstehend unter Bezugnahme auf die Figur 1 dargestellten Infrarotmodul 16 einen ortsfesten Infrarotsender 88 auf und kann zusätzlich einen in Figur 2 gestrichelt dargestellten Infrarotempfänger 89 umfassen. Mittels des ortsfesten Infrarotsenders 88 und gegebenenfalls ergänzend durch den ortsfesten Infrarotempfänger 89 kann zwischen dem ortsfesten Infrarotmodul 82 und der mobilen Bedienungseinheit 52 eine gegebenenfalls bidirektional ausgestaltete Infrarotverbindung 91 ausgebildet werden, über die Infrarotsignale vom ortsfesten Infrarotsender 88 an die mobile Bedienungseinheit 52 übertragen werden können. Diese Infrarotsignale dienen vorrangig der Anwesenheitskontrolle der mobilen Bedienungseinheit 52 dergestalt, daß sichergestellt ist, daß sich die Bedienungseinheit in dem Raum befindet, in dem auch die zu bedienenden medizinischen Geräte 54, 56 und 58 angeordnet sind.

Während die zu bedienenden medizinischen Geräte 56 und 58 unmittelbar an das BUS-System 58 angeschlossen sind und somit wahlweise von der zentralen Steuereinheit 80 oder über das ortsfeste Funkmodul 70 und das Spracherkennungsmodul 76 von der mobilen Bedienungseinheit 52 angesteuert werden können, kann das medizinische Gerät 54 über eine weitere Infrarotverbindung 93 unter Einsatz des ortsfesten Infrarotsenders 88 gesteuert werden, der wiederum über das BUS-System 78 sowohl mit der zentralen Steuereinheit 80 als auch mit der mobilen Bedienungseinheit 82 verbunden ist. Zum Empfang der über die Infrarotverbindung 93 bereitgestellten infraroten Steuersignale weist das medizinische Gerät 54 einen Infrarotempfänger 95 auf.

Während des Betriebes der Fernsteuervorrichtung 50 werden vom ortsfesten Infrarotsender 88 periodisch im Abstand von typischerweise 10 s Infrarotsignale ausgesendet, die von der mobilen Bedienungseinheit 52 empfangen werden, die daraufhin vorzugsweise per Funk ein Bestätigungssignal aussendet, dessen Eingang von der zentralen Steuereinheit 80 überwacht wird. Über die Funkverbindung 68 von der mobilen Bedienungseinheit 52 ausgesandte Steuerbefehle werden von der zentralen Steuereinheit 80, die eine Datenverarbeitungseinheit aufweist, nur dann freigegeben, wenn die Bedienungseinheit 52 den Empfang der periodisch ausgesandten Infrarotsignale bestätigt. Alternativ oder ergänzend kann vorgesehen sein, daß Steuerbefehle von dem Funksender 61 nur dann aussendbar sind, wenn der Infrarotempfänger 65 ein Infrarotsignal empfangen hat. Mittels der erfindungsgemäßen Ausgestaltung ist sichergestellt, daß die Bedienung der Geräte 54, 56 und 58 mittels der mobilen Bedienungseinheit 52 nur dann erfolgen kann, wenn zwischen dem ortsfesten Infrarotmodul 82 und der Bedienungseinheit 52 eine Sichtverbindung besteht und sich demzufolge die Bedienungseinheit 52 im selben Raum wie die Geräte 54, 56 und 58 befindet.

## Patentansprüche

1. Verfahren zur Fernsteuerung von mindestens einem Gerät mittels einer mobilen Bedienungseinheit (54), wobei das zu bedienende Gerät (54, 56, 58) mit einem Funkempfänger (71) und einem ersten Infrarotsender (88) gekoppelt wird und wobei die mobile Bedienungseinheit (52) mit einem Funksender (61) und einem Infrarotempfänger (65) ausgestattet wird, **dadurch gekennzeichnet, daß** das zu bedienende Gerät ein mediziniches Gerät ist und (54, 56, 58) zusätzlich mit einer zentralen Steuereinheit (80) gekoppelt wird und wahlweise mittels der zentralen Steuereinheit (80) oder mittels der mobilen Bedienungseinheit (52) gesteuert wird, wobei zur drahtlosen Steuerung mittels der Bedienungseinheit (52) Steuersignale in Form von Sprachsignalen über eine Funkverbindung (68) von der mobilen Bedienungseinheit (52) an den Funkempfänger (71) übertragen werden, falls zuvor vom ersten Infrarotsender (88) Infrarotsignale über eine erste Infrarotverbindung (91) an die mobile Bedienungseinheit (52) übertragen wurden.

2. Verfahren nach Anspruch 1, **dadurch gekennzeichnet, daß** nach dem Empfang eines Infrarotsignales von der Bedienungseinheit (52) ein Bestätigungssignal ausgesendet wird und daß Steuerbefehle der mobilen Bedienungseinheit (52) zur Bedienung des medizinischen Gerätes (54) erst dann ausgeführt werden, wenn der Empfang von Infrarotsignalen von der Bedienungseinheit (52) bestätigt wurde.

3. Verfahren nach Anspruch 1 oder 2, **dadurch gekennzeichnet, daß** wiederholt Infrarotsignale an die Bedienungseinheit (52) übertragen werden und überwacht wird, ob die Bedienungseinheit (52) den Empfang von Infrarotsignalen bestätigt.

4. Verfahren nach Anspruch 2 oder 3, **dadurch gekennzeichnet, daß** das Bestätigungssignal als Funksignal ausgesendet wird.

5. Verfahren nach Anspruch 2 oder 3, **dadurch gekennzeichnet, daß** die Bedienungseinheit (52) mit einem zweiten Infrarotsender (66) ausgestattet und das Bestätigungssignal in Form eines Infrarotsignales ausgesendet wird.

6. Verfahren nach einem der voranstehenden Ansprüche, **dadurch gekennzeichnet, daß** mehrere zu bedienende medizinische Geräte (54, 56, 58) mit dem Funkempfänger (71) und dem ersten Infrarotsender (88) gekoppelt und mittels der mobilen Bedienungseinheit (52) drahtlos gesteuert werden.

7. Verfahren nach einem der voranstehenden Ansprüche, **dadurch gekennzeichnet, daß** der Funkempfänger (71) und der erste Infrarotsender (88) über eine BUS-Verbindung (78) miteinander verbunden werden, wobei an die BUS-Verbindung (78) die zentrale Steuereinheit (80) sowie mindestens ein zu bedienendes medizinisches Gerät (54) angeschlossen werden.

8. Verfahren nach einem der voranstehenden Ansprüche, **dadurch gekennzeichnet, daß** mindestens ein zu bedienendes Gerät (54) über eine zweite Infrarotverbindung (93) mit dem ersten Infrarotsender (88) gekoppelt wird.

9. Verfahren nach einem der voranstehenden Ansprüche, **dadurch gekennzeichnet, daß** von dem ersten Infrarotsender (88) über die erste Infrarotverbindung (91) an die Bedienungseinheit (54) Daten übertragen werden zum Aufbau der Funkverbindung (68) zwischen der Bedienungseinheit (52) und dem Funkempfänger (71).

10. Verfahren nach einem der voranstehenden Ansprüche, **dadurch gekennzeichnet, daß** die Funksignale im DECT- oder im Bluetooth-Verfahren übertragen werden.

11. Vorrichtung zur Fernsteuerung von mindestens einem Gerät, insbesondere zur Durchführung des Verfahrens nach einem der voranstehenden Ansprüche, mit einer mobilen Bedienungseinheit (52), wobei das zu bedienende Gerät (54, 56, 58) mit einem Funkempfänger (71) und einem ersten Infrarotsender (88) gekoppelt ist und die Bedienungseinheit (52) einen Funksender (61) sowie einen Infrarotempfänger (65) aufweist, und wobei Steuerbefehle von der Bedienungseinheit (52) über eine Funkverbindung (68) an den Funkempfänger (71) übertragbar sind und Infrarotsignale vom ersten Infrarotsender (88) über eine erste Infrarotverbindung (91) an die Bedienungseinheit (52) übertragbar sind, **dadurch gekennzeichnet, daß** das zu bedienende Gerät (54, 56, 58) ein medizinisches Gerät ist und zusätzlich mit einer zentralen Steuereinheit (80) gekoppelt ist und wahlweise mittels der zentralen Steuereinheit (80) oder der mobilen Bedienungseinheit (52) steuerbar ist, wobei dem Funkempfänger (71) ein Spracherkennungsmodul (76) zugeordnet ist und die Bedienungseinheit (52) ein Mikrofon (74) aufweist, und wobei Steuersignale in Form von Sprachsignalen über die Funkverbindung (68) von der mobilen Bedienungseinheit (52) an den Funkempfänger (71) übertragbar sind, falls zuvor vom ersten Infrarotsender (88) Infrarotsignale über die erste Infrarotverbindung (91) an die mobile Bedienungseinheit (52) übertragen wurden.

12. Vorrichtung nach Anspruch 11, **dadurch gekennzeichnet, daß** nach Empfang eines Infrarotsignales von der Bedienungseinheit (52) selbsttätig ein Bestätigungssignal aussendbar ist.

13. Vorrichtung nach Anspruch 12, **dadurch gekennzeichnet, daß** ein Steuerbefehl der Bedienungseinheit (52) von dem zu bedienenden Gerät (54, 56, 58) erst ausführbar ist, nachdem von der Bedienungseinheit (52) der Empfang eines Infrarotsignales bestätigt wurde.

14. Vorrichtung nach Anspruch 11, 12 oder 13, **dadurch gekennzeichnet, daß** die Infrarotsignale wiederholt übertragbar sind.

15. Vorrichtung nach Anspruch 12, 13 oder 14, **dadurch gekennzeichnet, daß** das Bestätigungssignal per Funk aussendbar ist.

16. Vorrichtung nach Anspruch 12, 13 oder 14, **dadurch gekennzeichnet, daß** die Bedienungseinheit (52) einen zweiten Infrarotsender (66) umfaßt und das Bestätigungssignal in Form eines Infrarotsignales aussendbar ist.

17. Vorrichtung nach einem der Ansprüche 11 bis 16, **dadurch gekennzeichnet, daß** mehrere zu bedienende Geräte (54, 56, 58) mit dem Funkempfänger (71) und dem ersten Infrarotsender (88) gekoppelt sind und mittels der Bedienungseinheit (52) drahtlos steuerbar sind.

18. Vorrichtung nach einem der Ansprüche 11 bis 17, **dadurch gekennzeichnet, daß** der Funkempfänger (71) und der erste Infrarotsender (88) über eine BUS-Verbindung (78) miteinander verbunden sind, wobei an die BUS-Verbindung (78) die zentrale Steuereinheit (80) sowie mindestens ein zu bedienendes medizinisches Gerät (56, 58) angeschlossen sind.

19. Vorrichtung nach einem der Ansprüche 11 bis 18, **dadurch gekennzeichnet, daß** mindestens ein zu bedienendes Gerät (54) über eine zweite Infrarotverbindung (93) mit dem ersten Infrarotsender (88) gekoppelt ist.

20. Vorrichtung nach einem der Ansprüche 11 bis 19, **dadurch gekennzeichnet, daß** von dem ersten Infrarotsender (88) über die erste Infrarotverbindung (91) an die Bedienungseinheit (52) Daten übertragbar sind zum Aufbau der Funkverbindung (68) zwischen der Bedienungseinheit (52) und dem Funkempfänger (71).

21. Vorrichtung nach einem der Ansprüche 11 bis 20, **dadurch gekennzeichnet, daß** die Bedienungseinheit (52) über eine bidirektionale Funkverbindung (86) mit dem zu bedienenden Gerät (54, 56, 58) verbindbar ist.

22. Vorrichtung nach Anspruch 21, **dadurch gekennzeichnet, daß** die Funkverbindung (68) als Funk-Netzwerk-Verbindung ausgestaltet ist.

## Claims

1. A method for the remote control of at least one appliance by means of a mobile control unit (54), whereby the appliance to be operated (54, 56, 58) is coupled to a radio receiver (71) and a first infrared transmitter (88) and whereby the mobile control unit (52) is equipped with a radio transmitter (61) and an infrared receiver (65),
**characterised in that** the appliance to be operated (54, 56, 58) is a medical appliance and is additionally coupled with a central control unit (80) and is controlled alternatively by means of the central control unit (80) or by means of the mobile control unit (52), whereby for the cordless control by means of the control unit (52) control signals in the form of voice signals are transmitted via a radio link (68) from the mobile control unit (52) to the radio receiver (71) if previously infrared signals have been transmitted from the first infrared transmitter (88) via a first infrared connection (91) to the mobile control unit (52).

2. A method according to Claim 1,
**characterised in that** after an infrared signal has been received by the control unit (52) a confirmation signal is emitted
and **in that** control commands from the mobile control unit (52) for operating the medical appliance (54) are only carried out when the receipt of infrared signals by the control unit (52) has been confirmed.

3. A method according to Claim 1 or 2,
**characterised in that** infrared signals are repeatedly transmitted to the control unit (52) and monitoring is performed to establish whether the control unit (52) confirms the receipt of infrared signals.

4. A method according to Claim 2 or 3,
**characterised in that** the confirmation signal is emitted as a radio signal.

5. A method according to Claim 2 or 3,
**characterised in that** the control unit (52) is equipped with a second infrared transmitter (66) and the confirmation signal is emitted in the form of an infrared signal.

6. A method according to one of the preceding Claims,
**characterised in that** several medical appliances to be operated (54, 56, 58) are coupled to the radio receiver (71) and the first infrared transmitter (88) and are controlled cordlessly by means of the mobile control unit (52).

7. A method according to one of the preceding Claims,
**characterised in that** the radio receiver (71) and the first infrared transmitter (88) are connected to each other via a BUS connection (78), with the central control unit (80) and also at least one medical appliance to be operated (54) being connected to the BUS connection (78).

8. A method according to one of the preceding Claims,
**characterised in that** at least one appliance to be operated (54) is coupled via a second infrared connection (93) to the first infrared transmitter (88).

9. A method according to one of the preceding Claims,
**characterised in that** data are transmitted from the first infrared transmitter (88) via the first infrared connection (91) to the control unit (54) to set up the radio link (68) between the control unit (52) and the radio receiver (71).

10. A method according to one of the preceding Claims,
**characterised in that** the radio signals are transmitted using the DECT or the Bluetooth method.

11. An apparatus for the remote control of at least one appliance, in particular for performing the method according to one of the preceding Claims, having a mobile control unit (52), wherein the appliance to be operated (54, 56, 58) is coupled with a radio receiver (71) and a first infrared transmitter (88) and the control unit (52) comprises a radio transmitter (61) and also an infrared receiver (65), and wherein control commands can be transmitted from the control unit (52) via a radio link (68) to the radio receiver (71) and infrared signals can be transmitted from a first infrared transmitter (88) via a first infrared connection (91) to the control unit (52),
**characterised in that** the appliance to be operated (54, 56, 58) is a medical appliance and is additionally coupled with a central control unit (80) and can be alternatively controlled by means of the central control unit (80) or the mobile control unit (52), a voice recognition module (76) being assigned to the radio receiver (71) and the control unit (52) comprising an microphone (74), and it being possible to transmit control signals in the form of voice signals via the radio link (68) from the mobile control unit (52) to the radio receiver (71) if infrared signals have previously been transmitted from the first infrared transmitter (88) via the first infrared connection (91) to the mobile control unit (52).

12. An apparatus according to Claim 11,
**characterised in that** a confirmation signal can automatically be emitted after the receipt of an infrared signal by the control unit (52).

13. An apparatus according to Claim 12,
**characterised in that** a control command of the control unit (52) can only be carried out by the appliance to be operated (54, 56, 58) after the receipt of an infrared signal has been confirmed by the control unit (52).

14. An apparatus according to Claim 11, 12 or 13,
**characterised in that** the infrared signals can be repeatedly transmitted.

15. An apparatus according to Claim 12, 13 or 14,
**characterised in that** the confirmation signal can be emitted by radio.

16. An apparatus according to Claim 12, 13 or 14,
**characterised in that** the control unit (52) comprises a second infrared transmitter (66) and the confirmation signal can be emitted in the form of an infrared signal.

17. An apparatus according to one of Claims 11 to 16,
**characterised in that** several appliances to be operated (54, 56, 56) are coupled to the radio receiver (71) and the first infrared transmitter (88) and can be cordlessly controlled by means of the control unit (52).

18. An apparatus according to one of Claims 11 to 17,
**characterised in that** the radio receiver (71) and the first infrared receiver (88) are connected to each other by a BUS connection (78), with the central control unit (80) and at least one medical appliance to be operated (56, 58) being connected to the BUS connection (78).

19. An apparatus according to one of Claims 11 to 18,
**characterised in that** at least one appliance to be operated (54) is coupled to the first infrared transmitter (88) via a second infrared connection (93).

20. An apparatus according to one of Claims 11 to 19,
**characterised in that** data can be transmitted from the first infrared transmitter (88) via the first infrared connection (91) to the control unit (52) to set up the radio link (68) between the control unit (52) and the radio receiver (71).

21. An apparatus according to one of Claims 11 to 20,
**characterised in that** the control unit (52) can be connected to the appliance to be operated (54, 56, 58) via a bidirectional radio link (86).

22. An apparatus according to Claim 21,
**characterised in that** the radio link (68) is configured as a radio network link.

## Revendications

1. Procédé de commande à distance d'au moins un appareil au moyen d'une unité d'actionnement mobile (52), dans lequel l'appareil à actionner (54, 56, 58) est couplé avec un récepteur radio (71) et un premier émetteur infrarouge (88), et dans lequel l'unité d'actionnement mobile (52) est munie d'un émetteur radio (61) et d'un récepteur infrarouge (65),
**caractérisé en ce que**
l'appareil à actionner est un appareil médical (54, 56, 58) couplé en plus avec une unité de commande centrale (80) et commandé au choix au moyen de l'unité de commande centrale (80) ou de l'unité d'actionnement mobile (52),
dans lequel pour la commande sans fil au moyen de l'unité d'actionnement (52), des signaux de commande en forme de signaux vocaux sont transmis par une liaison radio (68) de l'unité d'actionnement mobile (52) au récepteur radio (71) si des signaux infrarouges ont préalablement été transmis du premier émetteur infrarouge (88) à l'unité d'actionnement mobile (52) par l'intermédiaire d'une première liaison infrarouge (91) .

2. Procédé selon la revendication 1, **caractérisé en ce qu'**après la réception d'un signal infrarouge, l'unité d'actionnement (52) envoie un signal de confirmation et **en ce que** des instructions de commande de l'unité d'actionnement mobile (52) pour actionner l'appareil médical (54) ne sont exécutées qu'après la confirmation de la réception de signaux infrarouges par l'unité d'actionnement (52).

3. Procédé selon la revendication 1 ou 2, **caractérisé en ce que** des signaux infrarouges sont transmis à plusieurs reprises à l'unité d'actionnement (52), et on surveille si l'unité d'actionnement (52) confirme la réception de signaux infrarouges.

4. Procédé selon la revendication 2 ou 3, **caractérisé en ce que** le signal de confirmation est envoyé sous forme de signal radio.

5. Procédé selon la revendication 2 ou 3, **caractérisé en ce que** l'unité d'actionnement (52) est munie d'un deuxième émetteur infrarouge (66), et le signal de confirmation est envoyé sous la forme d'un signal infrarouge.

6. Procédé selon l'une quelconque des revendications précédentes, **caractérisé en ce que** plusieurs appareils médicaux à actionner (54, 56, 58) sont couplés avec le récepteur radio (71) et le premier émetteur infrarouge (88) et commandés sans fil au moyen de l'unité d'actionnement mobile (52):

7. Procédé selon l'une quelconque dés revendications précédentes, **caractérisé en ce que** le récepteur radio (71) et le premier émetteur infrarouge (88) sont reliés l'un à l'autre par une liaison par bus (78) à laquelle sont connectés l'unité de commande centrale (80) ainsi qu'au moins un appareil médical à actionner (54).

8. Procédé selon l'une quelconque des revendications précédentes, **caractérisé en ce qu'**au moins un appareil à actionner (54) est couplé avec le premier émetteur infrarouge (88) par l'intermédiaire d'une deuxième liaison infrarouge (93).

9. Procédé selon l'une quelconque des revendications précédentes, **caractérisé en ce que** des données sont transmises du premier émetteur infrarouge (88) à l'unité d'actionnement (54) par l'intermédiaire de la première liaison infrarouge (91) pour établir une liaison radio (68) entre l'unité d'actionnement (52) et le récepteur radio (71).

10. Procédé selon l'une quelconque des revendications précédentes, **caractérisé en ce que** les signaux radio sont transmis selon le procédé DECT ou Bluetooth.

11. Dispositif de commande à distance d'au moins un appareil, en particulier pour la mise en oeuvre du procédé selon l'une quelconque des revendications précédentes, comprenant une unité d'actionnement mobile (52), dans lequel l'appareil à actionner (54, 56, 58) est couplé avec un récepteur radio (71) et un premier émetteur infrarouge (88), et l'unité d'actionnement mobile (52) présente un émetteur radio (61) ainsi qu'un récepteur infrarouge (65), et dans lequel des instructions de commande peuvent être transmises de l'unité d'actionnement (52) au récepteur radio (71) par l'intermédiaire d'une liaison radio (68), et les signaux infrarouges peuvent être transmis du premier émetteur infrarouge (88) à l'unité d'actionnement (52) par l'intermédiaire d'une première liaison infrarouge (91),
**caractérisé en ce que**
l'appareil à actionner (54, 56, 58) est un appareil médical couplé en plus avec une unité de commande centrale (80) et commandé au choix au moyen de l'unité de commande centrale (80) ou de l'unité d'actionnement mobile (52),
dans lequel un module de reconnaissance vocale (76) est associé au récepteur radio (71) et l'unité d'actionnement (52) présente un microphone (74), et
dans lequel des signaux de commande en forme de signaux vocaux peuvent être transmis par la liaison radio (68) de l'unité d'actionnement mobile (52) au récepteur radio (71) si des signaux infrarouges ont préalablement été transmis du premier émetteur infrarouge (88) à l'unité d'actionnement mobile (52) par l'intermédiaire d'une première liaison infrarouge (91) .

12. Dispositif selon la revendication 11, **caractérisé en ce qu'**après la réception d'un signal infrarouge, l'unité d'actionnement (52) peut envoyer automatiquement un signal de confirmation.

13. Dispositif selon la revendication 12, **caractérisé en ce qu'**une instruction de commande de l'unité d'actionnement (52) ne peut être exécutée par l'appareil à actionner (54, 56, 58) qu'après la confirmation de la réception d'un signal infrarouge par l'unité d'actionnement (52).

14. Dispositif selon la revendication 11, 12 ou 13, **caractérisé en ce que** les signaux infrarouges peuvent être transmis à plusieurs reprises.

15. Dispositif selon la revendication 12, 13 ou 14, **caractérisé en ce que** le signal de confirmation peut être envoyé par radio.

16. Dispositif selon la revendication 12, 13 ou 14, **caractérisé en ce que** l'unité d'actionnement (52) comprend un deuxième émetteur infrarouge (66), et le signal de confirmation peut être envoyé sous la forme d'un signal infrarouge.

17. Dispositif selon l'une quelconque des revendications 11 à 16, **caractérisé en ce que** plusieurs appareils à actionner (54, 56, 58) sont couplés avec le récepteur radio (71) et le premier émetteur infrarouge (88) et peuvent être commandés sans fil au moyen de l'unité d'actionnement (52).

18. Dispositif selon l'une quelconque des revendications 11 à 17, **caractérisé en ce que** le récepteur radio (71) et le premier émetteur infrarouge (88) sont reliés l'un à l'autre par une liaison par bus (78) à laquelle sont connectés l'unité de commande centrale (80) ainsi qu'au moins un appareil médical à actionner (56, 58).

19. Dispositif selon l'une quelconque des revendications 11 à 18, **caractérisé en ce qu'**au moins un appareil à actionner (54) est couplé avec le premier émetteur infrarouge (88) par l'intermédiaire d'une deuxième liaison infrarouge (93).

20. Dispositif selon l'une quelconque des revendications 11 à 19, **caractérisé en ce que** des données peuvent être transmises du premier émetteur infrarouge (88) à l'unité d'actionnement (52) par l'intermédiaire de la première liaison infrarouge (91) pour établir la liaison radio (68) entre l'unité d'actionnement (52) et le récepteur radio (71).

21. Dispositif selon l'une quelconque des revendications 11 à 20, **caractérisé en ce que** l'unité d'actionnement (52) peut être reliée à l'appareil à actionner (54, 56, 58) par l'intermédiaire d'une liaison radio bidirectionnelle (86).

22. Dispositif selon la revendication 21, **caractérisé en ce que** la liaison radio (68) a la forme d'une liaison radio - réseau.
